# DEMANDE DE BREVET EUROPEEN

(11) **EP 4 714 775 A1**
(43) Date de publication de la demande: **25.03.2026**
(21) Numéro de dépôt: 25197484.6
(22) Date de dépôt: 21.08.2025
(51) Int. Cl.: B61B 12/04

(54) **DISPOSITIF DE CONTRÔLE DES OSCILLATIONS D'UN VÉHICULE D'UNE INSTALLATION DE TRANSPORT DE VÉHICULES PAR CÂBLES ET PROCÉDÉ DE MISE EN OEUVRE**

(30) Priorité: 23.09.2024 FR 2410144
(71) Demandeur: Bureau des Etudes de Câbles, 92260 Fontenay-aux-Roses (FR)
(72) Inventeur: BÉCU, Hugo, 92260 Fontenay-aux-Roses (FR)

(57) **Abrégé**

Dispositif de contrôle des oscillations d'un véhicule (2) d'une installation de transport de véhicules (2) par au moins un câble mobile (1), le dispositif comprenant une liaison pivot longitudinale primaire (30a) qui relie une attache (20) et une pièce intermédiaire de suspension (21), une liaison pivot longitudinale secondaire (30b) qui relie la pièce intermédiaire de suspension (21) et une pièce de support (22), une liaison pivot transversale primaire (40a) qui relie l'attache (20) à la pièce intermédiaire de suspension (21), une liaison pivot transversale secondaire (40b) qui relie la pièce intermédiaire de suspension (21) et la pièce de support (22), chaque liaison pivot comportant au moins un mécanisme composé d'une raideur (31a), (31b), (41a), (42b) et un élément de dissipation (32a), (32b), (42a), (42b) dont les valeurs caractéristiques sont déterminées selon un procédé mettant en œuvre une stratégie de contrôle optimal des oscillations pendulaires du véhicule.

## Description

La présente invention se rapporte au domaine des installations de transport par câbles. L'invention concerne, plus particulièrement, les installations de transport comprenant au moins un câble tracteur auquel les véhicules sont accouplés pour être tractés.

Différents types d'installations de transport par câbles existent. Certaines de ces installations utilisent un ou plusieurs câbles tracteurs, aériens, tels que les télécabines, les funitels et DMC, les 3S, les télésièges ou encore les téléportés avec sièges et cabines. D'autres installations utilisent un ou plusieurs câbles tracteurs accrochés aux véhicules roulant sur une voie ferrée, aérienne ou posée au sol, tels que les funiculaires. Ces installations de transport permettent le déplacement d'un ou plusieurs véhicules. Ces véhicules rendent possible l'acheminement de voyageurs et/ou de matériels entre plusieurs lieux. Ces véhicules sont également appelés cabines, bennes ou sièges.

Lorsque la ligne de câble de l'installation se déplace, des oscillations du câble, prenant la forme d'un mouvement majoritairement vertical pouvant être associé à un mouvement longitudinal, sont susceptibles de se déclencher de façon locale entre les pylônes intermédiaires. Ces oscillations du câble sont susceptibles d'être couplées à un mouvement oscillatoire pendulaire des véhicules qui y sont accrochés, lequel mouvement oscillatoire des véhicules est autorisé par une liaison pivot transversale entre l'attache et la suspente. La personne du métier désigne couramment ces phénomènes oscillatoires par pompage.

Le pompage est un phénomène nuisible au bon fonctionnement des installations de transport par câbles. Les oscillations du câble et des véhicules génèrent des cycles de chargement qui conduisent à une fatigue accrue des composants mécaniques. Les oscillations du câble et des véhicules modifient le gabarit de passage des véhicules le long de la ligne de l'installation et peuvent conduire, dans des cas extrêmes, à des collisions des véhicules avec des éléments extérieurs. Les oscillations du câble et des véhicules sont une source d'inconfort pour les passagers, chez qui elles provoquent le mal des transports. Ce phénomène affecte également l'acceptabilité du transport par câbles pour des usages distincts d'une utilisation de loisir, tels que le transport en commun en zone urbaine.

Un couplage fluide-structure du véhicule en déplacement dans l'écoulement d'air environnant, d'origine aérodynamique, est susceptible de déclencher des phénomènes oscillatoires des véhicules et du câble, et entre autres du pompage.

La personne du métier cherche ainsi à éviter un déclenchement du phénomène de pompage sur les lignes de transport par câbles, généralement par application de critères empiriques en vigueur dans la profession, de façon anticipative lors de la conception des installations et/ou de manière corrective lorsque le phénomène apparaît sur une installation déjà en fonctionnement.

### État de la technique antérieure

Dans plusieurs cas rencontrés, le véhicule constitue la source d'excitation dynamique à l'origine du déclenchement d'oscillations couplées du câble et des véhicules. Les véhicules d'installation de transport par câble possèdent une articulation orientée selon un axe horizontal et située entre l'attache avec le câble et la pièce de liaison qui sépare l'attache et l'espace où sont accueillis les passagers et/ou les matériaux transportés. Cette articulation libère un degré de liberté en rotation, ce qui permet de maintenir par gravité la verticalité du véhicule tout au long de son trajet.

Les variations de trajectoires du véhicule le long du câble sont à l'origine d'accélérations qui écartent le véhicule, assimilable à un pendule simple pesant, de sa position d'équilibre. Des oscillations pendulaires sont alors déclenchées. Dans certaines configuration, l'énergie vibratoire en rotation est transmise au câble. Ce transfert vibratoire se manifeste par des oscillations du câble pouvant s'établir dans les trois dimensions de l'espace.

L'état de l'art propose plusieurs stratégies de contrôle ou de conception pour limiter les effets des oscillations pendulaire du véhicule. Le document brevet EP 0618380 propose un absorbeur dynamique composé d'un ensemble masse-ressort-amortisseur disposé sur le véhicule assimilé à un pendule simple. L'invention reprend le principe d'un TMD (Tuned Mass Damper) consistant à définir des valeurs de la masse et de la raideur de l'ensemble masse-ressort additionnel fixé au système dont on souhaite amortir les vibrations, afin de créer une antirésonance positionnée au lieu de la résonance linéaire du système initial selon le mode ciblé. Un dispositif de contrôle de la loi de vitesse de déplacement du câble est proposée dans « Markus Wenin; Siegfried Ladurner; Daniel Reiterer; Maria Letizia Bertotti; Giovanni Modanese. *Validation of the Velocity Optimizationfor a Ropeway Passing over a Support.* Sustainability 2021, 13 » pour limiter le balancement pendulaire des véhicules d'un téléphérique lorsque ces derniers franchissent les pylônes de la ligne, à l'origine d'un changement brutal de la trajectoire.

Les efforts résultants de l'interaction entre l'écoulement fluide, autour du véhicule, et la surface du véhicule sont susceptibles d'être à l'origine d'un couplage aérodynamique. Des oscillations pendulaires sont alors déclenchées. Dans certaines configuration, l'énergie vibratoire en rotation est transmise au câble. Ce transfert vibratoire se manifeste par des oscillations du câble pouvant s'établir dans les trois dimensions de l'espace.

L'état de l'art propose plusieurs stratégies de contrôle ou de conception pour limiter les effets du couplage aérodynamique entre un véhicule et l'écoulement d'air environnant. Les documents brevet EP1843927A1, FR2739604B1 et FR9508623 présentent un dispositif de compensation composé d'une ou plusieurs surfaces profilées, de type déflecteur, configurées pour engendrer sous l'action du vent une force de rappel du véhicule vers la position verticale afin de le stabiliser du point de vue dynamique. Le document brevet WO2022269054A1 propose un ensemble d'excroissances positionnées transversalement à la direction de déplacement, sur une partie de la largeur du véhicule, afin de générer une rupture de l'écoulement du flux d'air autour du véhicule à l'origine de turbulences. L'objectif est d'éviter les états critiques de vibration de télécabine.

L'état de l'art propose dans le document brevet FR1603157A un dispositif de suspension pour télécabine permettant d'améliorer la stabilité transversale d'une cabine lors de son passage sous les galets des appuis intermédiaires et dans les postes de débrayage.

L'expérience montre que le déclenchement des oscillations du câble et des véhicules est sensible à des facteurs internes au système tels que les variations du chargement des véhicules, de la distance entre deux véhicules successifs présents le long du ou des câbles, de la vitesse de défilement du ou des câbles mobiles, et de la valeur de la tension mécanique imposée aux câbles. Des tentatives sont rapportées par l'état de la technique pour optimiser les paramètres de fonctionnement de l'installation de transport par câbles vis-à-vis des oscillations du câble et des véhicules.

L'expérience montre également que le déclenchement des oscillations des véhicules est tout particulièrement sensible à des facteurs externes au système, tels que le relief du terrain, la présence de bâtiments qui influencent les écoulements d'air, l'orientation du vent par rapport à la direction de déplacement des véhicules le long des câbles. Ces paramètres sont susceptibles d'évoluer au cours du fonctionnement de l'installation de transport par câble, sans pouvoir en prédire facilement l'évolution, et ne sont pas directement contrôlable en pratique.

Ainsi, les tentatives rapportées par l'état de la technique avec le dimensionnement et la mise en œuvre de dispositifs de contrôle de la dynamique pendulaire des véhicules d'installation de transport par câbles s'avèrent parfois insuffisantes pour empêcher le déclenchement des oscillations et du couplage vibratoire avec les lignes de câble.

De façon générale, l'anticipation de l'apparition du pompage est un problème complexe compte tenu de la diversité des mécanismes couplés qui en sont à l'origine, ce qui nécessite des modèles et des outils de simulation dédiés. De plus, le déclenchement et l'amplitude des oscillations de pompage des lignes de câble dépendent de paramètres qui varient au cours de l'utilisation de l'installation, tels que la température extérieure, le niveau d'affluence de passagers, la présence de perturbations extérieures comme le vent, l'usure mécanique. Une prédiction robuste du pompage vis-à-vis des modifications des propriétés du système nécessite donc une connaissance précise de l'évolution des paramètres d'état de l'installation au cours de son fonctionnement.

### Résumé de l'invention

La présente invention a pour objet de palier au moins un des inconvénients précités et de conduire en outre à d'autres avantages en proposant un nouveau dispositif de contrôle des oscillations d'un véhicule d'une installation de transport par câbles et le procédé pour la mise en œuvre du dispositif.

Un autre but de l'invention est d'améliorer le confort des passagers ainsi que leur sécurité durant leur déplacement par l'installation de transport de véhicules par au moins un câble mobile.

Selon un premier aspect, l'invention fournit un dispositif de contrôle des oscillations longitudinales d'un véhicule d'une installation de transport de véhicules par au moins un câble mobile, le dispositif comprenant :
- Une liaison pivot longitudinale primaire qui autorise un mouvement de rotation entre une attache du véhicule au câble et une pièce intermédiaire de suspension, selon un axe horizontal orienté perpendiculairement à l'axe du câble, afin de permettre de maintenir la verticalité du véhicule indépendamment de l'inclinaison du câble auquel il est rattaché par l'attache ;
- Une liaison pivot longitudinale secondaire qui autorise un mouvement de rotation entre la pièce de suspension et une pièce de support solidaire de la partie du véhicule destinée à accueillir des passagers et/ou des matériaux, selon un axe horizontal orienté perpendiculairement à l'axe du câble.
Les pièces de suspension et de support, respectivement en rotation autour des axes définis par la liaison primaire et secondaire longitudinales, sont caractérisées par leur inertie longitudinale qui correspond à la répartition de la masse autour de chacun des axes de rotation longitudinale exprimée en kilogramme mètre carré.

Selon au moins un mode de réalisation du dispositif selon le premier aspect, le centre de la liaison pivot longitudinale secondaire est positionné en un point de niveau inférieur à celui du centre de la liaison longitudinale primaire. La liaison longitudinale secondaire est caractérisée par la distance qui sépare le centre de la liaison longitudinale primaire à celui de la liaison longitudinale secondaire, exprimée en mètre.

Selon un mode de réalisation du dispositif selon le premier aspect, un mécanisme de rappel est actionné par la rotation à la liaison longitudinale primaire entre l'attache du véhicule et la pièce intermédiaire de suspension. Le mécanisme de rappel est caractérisé par une valeur de raideur angulaire, exprimée en newton mètre par radian. Dans la suite, le mécanisme de rappel est un composant comportant une raideur activée par la rotation relative entre les deux pièces tel qu'un ressort de torsion ou une force de rappel magnétique.

Selon un mode de réalisation du dispositif selon le premier aspect, un mécanisme de rappel est actionné par la rotation à la liaison longitudinale secondaire entre la pièce intermédiaire de suspension et la pièce de support. Le mécanisme de rappel est caractérisé par une valeur de raideur angulaire, exprimée en newton mètre par radian.

Selon un mode de réalisation du dispositif selon le premier aspect, un élément de dissipation est actionné par la rotation à la liaison longitudinale primaire entre l'attache du véhicule et la pièce intermédiaire de suspension, dont le rôle est de dissiper l'énergie en rotation. L'élément de dissipation est caractérisé par un coefficient d'amortissement linéaire exprimé en newton mètre par radian par seconde.

Selon un mode de réalisation du dispositif selon le premier aspect, un élément de dissipation est actionné par la rotation à la liaison longitudinale secondaire entre la pièce intermédiaire de suspension et la pièce de support, dont le rôle est de dissiper l'énergie en rotation. L'élément de dissipation est caractérisé par un coefficient d'amortissement linéaire exprimé en newton mètre par radian par seconde.

Selon un mode de réalisation selon le premier aspect, les raideurs associées aux mécanismes de rappel situés aux liaisons pivots longitudinales primaire et secondaire sont variables et commandées avec un asservissement mutuel en fonction de l'évolution des angles de rotation.

Selon un mode de réalisation selon le premier aspect, les coefficients d'amortissement associés aux éléments de dissipation situés aux liaisons pivots longitudinales primaire et secondaire sont variables et commandés avec un asservissement mutuel en fonction de l'évolution des angles de rotation.

Selon un mode de réalisation selon le premier aspect, la pièce de suspension correspond à la suspente du véhicule et la pièce de support correspond à l'arceau du siège ou la cabine du véhicule.

Selon un mode de réalisation selon le premier aspect, le point de référence du mécanisme de rappel, situé à la liaison longitudinale primaire, est ajusté selon l'angle relatif entre l'attache et la pièce intermédiaire de suspension afin de générer une force de rappel vers la une position verticale de la pièce de suspension, en maintenant la verticalité de la référence de la raideur.

Selon un deuxième aspect, l'invention fournit un dispositif de contrôle des oscillations transversales d'un véhicule d'une installation de transport de véhicules par au moins un câble mobile, le dispositif comprenant :
- Une liaison pivot transversale primaire qui autorise un mouvement de rotation entre l'attache du véhicule au câble et la pièce intermédiaire de suspension, selon un axe horizontal orienté perpendiculairement à l'axe de rotation de la liaison pivot longitudinale primaire ;
- Une liaison pivot transversale secondaire qui autorise un mouvement de rotation entre la pièce de suspension et la pièce de support, solidaire de la partie du véhicule destinée à accueillir des passagers et/ou des matériaux, selon un axe horizontal orienté perpendiculairement à l'axe de rotation de la liaison pivot longitudinale secondaire.

Les pièces de suspension et de support, respectivement en rotation autour des axes définis par la liaison primaire et secondaire transversales, sont caractérisées par leur inertie transversale qui correspond à la répartition de la masse autour de chacun des axes de rotation transversale exprimé en kilogramme mètre carré.

Selon au moins un mode de réalisation du dispositif selon le deuxième aspect, le centre de la liaison pivot transversale secondaire est positionné en un point de niveau inférieur à celui du centre de la liaison primaire. La liaison transversale secondaire est caractérisée par la distance qui sépare le centre de la liaison transversale primaire à celui de la liaison transversale secondaire, exprimée en mètre.

Selon un mode de réalisation du dispositif selon le deuxième aspect, un mécanisme de rappel est actionné par la rotation à la liaison transversale primaire entre l'attache du véhicule et la pièce intermédiaire de suspension. Le mécanisme de rappel est caractérisé par une valeur de raideur angulaire, exprimée en newton mètre par radian.

Selon un mode de réalisation du dispositif selon le deuxième aspect, un mécanisme de rappel est actionné par la rotation à la liaison transversale secondaire entre la pièce intermédiaire de suspension et la pièce de support. Le mécanisme de rappel est caractérisé par une valeur de raideur angulaire, exprimée en newton mètre par radian.

Selon un mode de réalisation du dispositif selon le deuxième aspect, un élément de dissipation est actionné par la rotation à la liaison transversale primaire entre l'attache du véhicule et la pièce intermédiaire de suspension, dont le rôle est de dissiper l'énergie en rotation. L'élément de dissipation est caractérisé par un coefficient d'amortissement linéaire exprimé en newton mètre par radian par seconde.

Selon un mode de réalisation du dispositif selon le deuxième aspect, un élément de dissipation est actionné par la rotation à la liaison transversale secondaire entre la pièce intermédiaire de suspension et la pièce de support, dont le rôle est de dissiper l'énergie en rotation. L'élément de dissipation est caractérisé par un coefficient d'amortissement linéaire exprimé en newton mètre par radian par seconde.

Selon un mode de réalisation selon le deuxième aspect, les raideurs associées aux mécanismes de rappel situés aux liaisons pivots transversales primaire et secondaire sont variables et commandées avec un asservissement mutuel en fonction de l'évolution des angles de rotation.

Selon un mode de réalisation selon le deuxième aspect, les coefficients d'amortissement associés aux éléments de dissipation situés aux liaisons pivots transversales primaire et secondaire sont variables et commandés avec un asservissement mutuel en fonction de l'évolution des angles de rotation.

Selon un mode de réalisation selon le deuxième aspect, la pièce de suspension correspond à la suspente du véhicule et la pièce de support correspond à l'arceau du siège ou la cabine du véhicule.

Selon un mode de réalisation selon le premier et le deuxième aspect, les liaisons primaires et secondaire, longitudinales et transversales, sont combinées pour former une liaison rotule permettant de couvrir un continuum angulaire de rotation des pièces de suspension et de support selon les trois dimensions de l'espace.

Selon un troisième aspect, le réglage des paramètres caractéristiques du dispositif de contrôle des oscillations d'un véhicule d'une installation de transport de véhicules par au moins un câble mobile selon l'invention est établi selon un procédé comprenant :
- Une étape de calcul des modes de vibrations de la ligne de câble de l'installation de transport par câbles établis à partir d'un modèle analytique et/ou numérique représentatif de la ligne de câble ;
- Une étape de calcul des modes de vibrations du véhicule, sans dispositif de contrôle des oscillations du véhicule, établis à partir d'un modèle analytique et/ou numérique représentatif du véhicule ;
- Une étape de détection des interactions dynamiques et des risques d'amplification de la réponse dynamique du câble et/ou du véhicule ;
- Une étape de calcul des modes de vibrations du dispositif de contrôle des oscillations longitudinales et transversales d'un véhicule, établis à partir d'un modèle numérique représentatif du dispositif ;
- Une étape d'optimisation numérique des paramètres caractéristiques du modèle représentatif du dispositif de contrôle des oscillations longitudinales et transversales d'un véhicule vis-à-vis du comportement dynamique du dispositif de contrôle et du comportement dynamique de la ligne de câble ;
- Une étape de définition des valeurs des paramètres physiques caractéristiques des composants du dispositif de contrôle des oscillations longitudinales et transversales d'un véhicule selon le premier et le deuxième aspect de l'invention.

Selon au moins un mode de réalisation selon le troisième aspect, les modes de vibration calculés renseignent sur le contenu de la réponse dynamique du système sous l'effet d'une sollicitation extérieure, selon le principe de décomposition modale valable dans le domaine linéaire des petits déplacements. Chaque mode est caractérisé par une fréquence des vibrations, telles que chaque point du système est supposé osciller en phase, et une déformée qui renseigne sur l'amplitude relative des oscillations en chaque point du système.

Selon un mode de réalisation selon le troisième aspect, le modèle mécanique adopté pour représenter le dispositif de contrôle selon le premier aspect est réalisé selon le principe du pendule double, plan, non amorti, composé de :
- Une première barre pesante homogène, articulée par une liaison pivot par rapport à un bâti supposé fixe ;
- Une seconde barre pesante homogène, articulée par une liaison pivot avec la première barre ;
- Un mécanisme de rappel et un élément de dissipation en rotation à liaison entre le bâti et la première barre ;
- Un mécanisme de rappel et un élément de dissipation en rotation à liaison entre la première barre et la seconde barre.

Selon un mode de réalisation selon le troisième aspect, le modèle mécanique adopté pour représenter le dispositif de contrôle selon le premier et le deuxième aspect est réalisé en combinant le modèle de deux pendules doubles plans, isolés et non couplés entre eux, oscillant respectivement dans la direction longitudinale et transversale.

Selon au moins un mode de réalisation selon le troisième aspect, les caractéristiques du dispositif de contrôle sont décrites par un ensemble de paramètres représentatifs de son comportement mécanique en rotation selon les deux directions longitudinale et transversale :
- La raideur du mouvement de rotation autorisé par la liaison pivot longitudinale primaire entre l'attache avec le câble et la première barre, représentatif de la raideur intrinsèque en rotation de la liaison et de la raideur du mécanisme de rappel ;
- La raideur du mouvement de rotation autorisé par la liaison pivot longitudinale secondaire entre la première barre et la seconde barre, représentatif de la raideur intrinsèque en rotation de la liaison et de la raideur du mécanisme de rappel ;
- La raideur du mouvement de rotation autorisé par la liaison pivot transversale primaire entre l'attache avec le câble et la première barre, représentatif de la raideur intrinsèque en rotation de la liaison et de la raideur du mécanisme de rappel ;
- La raideur du mouvement de rotation autorisé par la liaison pivot transversale secondaire entre la première barre et la seconde barre représentatif de la raideur intrinsèque en rotation de la liaison et de la raideur du mécanisme de rappel ;
- L'amortissement du mouvement de rotation autorisé par la liaison pivot longitudinale primaire entre l'attache avec le câble et la première barre représentatif de la dissipation intrinsèque en rotation de la liaison et du coefficient d'amortissement de l'élément de dissipation en rotation ;
- L'amortissement du mouvement de rotation autorisé par la liaison pivot longitudinale secondaire entre la première barre et la seconde barre représentatif de la dissipation intrinsèque en rotation de la liaison et du coefficient d'amortissement de l'élément de dissipation en rotation ;
- L'amortissement du mouvement de rotation autorisé par la liaison pivot transversale primaire entre l'attache avec le câble et la première barre représentatif de la dissipation intrinsèque en rotation de la liaison et du coefficient d'amortissement de l'élément de dissipation en rotation ;
- L'amortissement du mouvement de rotation autorisé par la liaison pivot transversale secondaire entre la première barre et la seconde barre représentatif de la dissipation intrinsèque en rotation de la liaison et du coefficient d'amortissement de l'élément de dissipation en rotation ;
- La distance entre les centres de rotation de la liaison primaire et la liaison secondaire selon la direction longitudinale ;
- La distance entre les centres de rotation de l'attache et du câble et de la liaison primaire selon la direction transversale ;
- La distance entre les centres de rotation de la liaison primaire et la liaison secondaire selon la direction transversale ;
- La masse de l'attache ;
- La masse de la pièce de suspension ;
- La masse de la pièce de support.

Selon un mode de réalisation selon le troisième aspect, le réglage des paramètres caractéristiques du dispositif de contrôle des oscillations d'un véhicule d'une installation de transport de véhicules par au moins un câble mobile est adaptatif et réalisé en temps réel au cours du fonctionnement de l'installation selon le procédé suivante :
- Une étape de mesures réalisées sur le système réel et en temps réel d'un ensemble de grandeurs représentatives de l'état de fonctionnement de l'installation : vitesse du câble, chargement des véhicules, tension du câble, orientation et vitesse du vent, oscillations des véhicules, état des paramètres caractéristiques du dispositif de contrôle selon l'invention ;
- Une étape de calcul des modes de vibrations de la ligne de câble de l'installation à partir d'un jumeau numérique recalé et actualisé à partir des mesures réalisées en temps réel ;
- Une étape de calcul des modes de vibration de dispositif de contrôle des oscillations du véhicule à partir d'un jumeau numérique recalé et actualisé à partir des mesures réalisées en temps réel ;
- Une étape d'optimisation numérique des paramètres caractéristiques du jumeau numérique représentatif du dispositif de contrôle des oscillations d'un véhicule vis-à-vis du comportement dynamique du dispositif de contrôle et du comportement dynamique de la ligne de câble ;
- Une étape de réglage des paramètres caractéristiques physiques du dispositif de contrôle des oscillations du véhicule par l'intermédiaire d'effecteurs pour modifier et commander la raideur et l'amortissement des articulations.

Selon un mode de réalisation selon le troisième aspect, le réglage des paramètres caractéristiques du dispositif de contrôle des oscillations d'un véhicule d'une installation de transport de véhicules par au moins un câble mobile est adaptatif et réalisé en temps réel selon un procédé d'apprentissage automatique qui repose sur une étape de modélisation, d'apprentissage et d'inférence.

L'état de la technique permet de contrôler les propriétés dynamiques des oscillations longitudinales d'un véhicule en agissant uniquement sur la distance *d* séparant l'attache et le centre de gravité du véhicule ; la fréquence *f*₁ des oscillations longitudinales selon un modèle de pendule pesant simple étant donnée par la relation ${f}_{1} = \frac{1}{2 π} \sqrt{\frac{g}{d}}$. En pratique, la modification de la distance *d* est limitée par des contraintes d'encombrement vis-à-vis des gabarits et des zones de station se posent. Ainsi, les propriétés dynamiques des oscillations longitudinales des véhicules sont peu contrôlables par la personne du métier en l'état de la technique.

L'état de la technique permet de contrôler les propriétés dynamiques des oscillations transversales d'un véhicule, qui sont couplées à la dynamique en torsion du câble sur lequel est fixée l'attache du véhicule, en agissant sur le module d'Young *E* du câble, son rayon *R,* sa surface *A,* la distance *d* séparant l'attache et le centre de gravité du véhicule, la longueur des mors de l'attache du véhicule sur le câble *l_{g}* et la masse du véhicule *M* ; la fréquence *f*₂ des oscillations transversales couplées au câble selon un modèle de pendule pesant simple étant donnée par la relation ${f}_{2} = \frac{1}{2 π} \sqrt{\frac{{ER}^{4} A}{{Md}^{2} {l}_{g}}}$. En pratique, ces différents paramètres sont difficilement modifiables au regard des autres contraintes de conception. En effet, les propriétés du câble sont figées par le choix du câble qui est contraint par d'autres considérations de conception. La masse des véhicules n'est pas contrôlable car elle dépend du chargement des véhicules, qui lui-même dépend du flux instantané de passager transitant par l'installation de transport par câbles. Les dimensions des mors de l'attache dépendent de considérations de conception, notamment au regard de la force de serrage. En pratique, la distance *d* est limitée par des contraintes d'encombrement vis-à-vis des gabarits et des zones de station se posent. Ainsi, les propriétés dynamiques des oscillations transversales des véhicules sont peu contrôlables par la personne du métier en l'état de la technique.

L'invention permet ainsi de créer quatre articulations en rotation du véhicule, autour de quatre axes distincts, qui vise à :
- Introduire deux modes distincts d'oscillations longitudinales et deux modes distincts d'oscillations transversales du véhicule, qui forment une famille de déformées modales, de fréquences propres et d'amortissements modaux, contrôlés par les paramètres de raideur, d'amortissement et d'inertie associés à chacune des liaisons ;
- Contrôler la dissipation de l'énergie vibratoire à la résonance en positionnant l'amortissement aux liaisons activées de façon privilégiée par la déformée du mode ciblé ;
- Rompre la périodicité des oscillations longitudinales du véhicule tel que connu de la personne du métier, comportant une articulation unique située entre l'attache et la suspente, par la construction d'un système à double articulations qui ne possède ni de solutions périodiques ni de solutions quasi-périodiques à fortes amplitudes d'oscillations.
- Rompre la périodicité des oscillations transversales du véhicule, tel que connu de la personne du métier, comportant une articulation naturelle unique située entre l'attache et la suspente et introduite par la raideur en torsion du câble, par la construction d'un système à double articulations qui ne possède ni de solutions périodiques ni de solutions quasi-périodiques à fortes amplitudes d'oscillations.

Le réglage des paramètres du dispositif selon l'invention permet d'agir sur les propriétés dynamiques oscillatoires du véhicule, figées au stade de la conception ou de façon adaptative selon les évolutions des propriétés dynamiques de la ligne de câble, afin de limiter les effets dynamiques responsables d'une amplification vibratoire nuisible pour la sécurité, le confort et les performances du système. En particulier, pour chaque mode de vibration du dispositif selon l'invention, la proportion du mouvement relatif de la pièce de suspension, reliée à l'attache, par rapport à la pièce de support, accueillant les usagers ou les matériaux transportées, est contrôlable par modification de la valeur des paramètres de raideur, de masse et de longueur.

Selon un mode de réalisation, l'invention fournit un dispositif de contrôle des oscillations d'un véhicule d'une installation de transport par câbles comprenant au moins un système de calcul configuré pour mettre en œuvre le procédé de réglage du dispositif selon l'invention.

Selon un mode de réalisation, le système de calcul comprend au moins un processeur. On comprend dès lors que le système de calcul peut être une unité centrale ou un serveur informatique distant. Le dispositif de contrôle peut accéder au serveur informatique distant par une connexion filaire ou sans fil au réseau de communication internet.

Selon un mode de réalisation, l'invention fournit en outre une installation de transport de véhicule par câbles comprenant au moins un dispositif de contrôle selon l'invention.

Selon un mode de réalisation, le dispositif de contrôle configuré pour agir sur les oscillations d'un véhicule comprend une interface utilisateur couplée à un processeur et configurée pour permettre à un utilisateur le réglage d'un seuil de l'étape de comparaison à partir duquel la correction active se déclenche par le dispositif de commande et son asservissement.

Selon un mode de réalisation, l'invention fournit un programme d'ordinateur comprenant des portions de codes de programme pour l'exécution du procédé de contrôle des oscillations d'un véhicule d'une installation de transport par câbles selon l'invention, lorsque ledit programme est exécuté sur un ordinateur.

Selon un mode de réalisation, l'invention fournit enfin un programme d'ordinateur comprenant un ensemble d'instructions qui, une fois chargées sur un ordinateur, permettent la mise en œuvre du procédé de contrôle des oscillations d'un véhicule d'une installation de transport de véhicules par câbles selon l'invention.

D'autres caractéristiques et avantages de l'invention apparaîtront encore au travers de la description qui suit d'une part, et de plusieurs exemples de réalisation donnés à titre indicatif et non limitatif en référence aux dessins schématiques annexés d'autre part.

### Brève description des dessins

[Fig. 1] La figure 1 est une illustration schématique d'une installation de transport utilisant au moins un câble mobile et utilisant le procédé de contrôle de l'invention.
[Fig. 2] La figure 2 est une illustration schématique du dispositif de contrôle des oscillations pendulaires d'un véhicule d'une installation de transport de véhicules par câbles agissant selon le procédé de contrôle de l'invention.
[Fig. 3] La figure 3 est une illustration schématique d'un mode de réalisation du dispositif de contrôle des oscillations longitudinales d'un véhicule d'une installation de transport par câbles, agissant selon le procédé de contrôle de l'invention.
[Fig. 4] La figure 4 est une illustration schématique d'un mode de réalisation du dispositif de contrôle des oscillations transversales d'un véhicule d'une installation de transport par câbles, agissant selon le procédé de contrôle de l'invention.
[Fig. 5] La figure 5 est une illustration schématique d'un mode de réalisation du procédé de contrôle des oscillations d'un véhicule d'une installation de transport par câbles.
[Fig. 6] La figure 6 est une illustration schématique d'un mode de réalisation de la stratégie du procédé de contrôle des oscillations d'un véhicule selon lequel un découplage est réalisé entre le câble et le véhicule d'une installation de transport par câbles pour limiter les effets d'une excitation du ou des câbles provoquée par les oscillations des véhicules.
[Fig. 7] La figure 7 est une illustration schématique d'un mode de réalisation de la stratégie du procédé de contrôle des oscillations d'un véhicule selon lequel un découplage est réalisé entre le câble et le véhicule d'une installation de transport par câbles pour limiter les effets d'une excitation des véhicules provoquée par les oscillations du ou des câbles.
[Fig. 8] La figure 8 est une illustration schématique d'un mode de réalisation de la stratégie du procédé de contrôle des oscillations d'un véhicule selon lequel un couplage est réalisé entre le câble et le véhicule d'une installation de transport par câbles.
[Fig. 9] La figure 9 est une illustration schématique d'un mode de réalisation du procédé de contrôle des oscillations d'un véhicule d'une installation de transport par câbles pour lequel le réglage des paramètres caractéristiques est adaptatif.

### Description des modes de réalisation

Il faut tout d'abord noter que si les figures exposent l'invention de manière détaillée pour sa mise en œuvre, elles peuvent bien entendu servir à mieux définir l'invention le cas échéant. Il est également à noter que, sur l'ensemble des figures, les éléments similaires et/ou remplissant la même fonction sont indiqués par la même numérotation.

La figure 1 montre une installation de transport 100 utilisant le dispositif de contrôle 200 selon l'invention. L'installation de transport 100 comprend un câble 1 mobile et guidé et supporté par une pluralité de supports intermédiaires 3, également désignés par pylônes. Les supports intermédiaires 3 possèdent individuellement un appui 4 qui constitue l'interface de contact avec le câble 1. Les appuis 4 sont désignés par la personne du métier par balancier, sabot, banane de déviation, selon que le type d'appui et si le câble est fixe ou mobile. Dans un mode de réalisation non représenté, l'installation de transport 100 comporte une pluralité de câbles 1 pouvant être fixe ou mobile.

Le câble 1 est un câble tracteur et porteur, c'est-à-dire que le câble 1 assure à la fois une fonction de traction et de support des véhicules 2 accrochés au câble 1. Le câble 1 est continu en boucle fermée. Le câble 1 est un câble métallique comportant une pluralité de brins de fil métallique qui sont torsadés en une hélice. Le câble est composé principalement d'acier.

L'installation de transport 100 comporte par ailleurs des véhicules 2. Les véhicules 2 peuvent servir au transport de personnes et/ou de matériels. Les véhicules 2 sont configurés pour être accouplés au câble 1 et tractés par ce dernier. Plus particulièrement, l'installation de transport 100 peut être une télécabine, et dans ce cas les véhicules 2 sont fermés, ou un télésiège où les véhicules 2 sont ouverts. Dans un mode de réalisation non représenté, l'installation de transport 100 peut comprendre d'autres câbles tracteurs et/ou porteurs, notamment lorsque les véhicules 2 ont une capacité d'emport importante et sont lourds. Ces autres câbles peuvent être tracteurs ou porteurs.

L'installation de transport 100 comprend également deux stations d'extrémité 50, 60 pour l'embarquement et/ou le débarquement des personnes et/ou de matériel dans les véhicules 2. Les stations 50, 60 sont aussi appelées gares. Ainsi, comme l'illustre la figure 1, le câble 1 permet de déplacer par traction les véhicules 2 de la première station 50 à la deuxième station 60, et inversement.

Dans un mode de réalisation non représenté, l'installation de transport peut comprendre au moins une station intermédiaire située le long du câble. Elle est aussi destinée à l'embarquement et/ou au débarquement de passagers et/ou au transbordement de matériel selon le type d'utilisation de l'installation de transport 100.

La translation du câble 1 est assurée par une poulie motrice 6, elle-même entraînée par un dispositif d'entraînement principal 9 composé d'un ensemble moto-réducteur de la station d'extrémité 60, appelée également station motrice. La station d'extrémité 50 comporte, quant à elle, une poulie de renvoi 5 non motorisée couplée à un système de tension du câble 1. La poulie de renvoi 5 n'est donc pas pilotée par le dispositif d'entraînement principal 9 ou un autre dispositif d'entraînement. La poulie de renvoi 5 est libre en rotation. La poulie de renvoi est aussi appelée poulie folle.

Dans un autre mode de réalisation non représenté, le système de mise en tension est situé dans la station motrice 60. Le système de mise en tension comprend un chariot mobile de mise en tension du câble 1, le chariot supportant la poulie motrice 6. La poulie motrice 6 joue alors un rôle combiné, à la fois de tension et moteur.

La figure 2 montre un véhicule 2 de la ligne de transport par câble 1 utilisant le dispositif de contrôle 200 selon l'invention. Dans un mode de réalisation, le véhicule 2 possède une structure de type pendule articulé en rotation selon une direction transversale autour de l'axe principal 12 du câble 1 auquel il est relié par l'attache 20 qui assure une liaison encastrement lorsque le véhicule 2 est sur la ligne de l'installation. Les propriétés géométriques et mécaniques intrinsèques au câble 1 définissent une raideur en rotation transversale 11 entre le câble 1 et l'attache 20. Les propriétés géométriques et mécaniques intrinsèques au câble et au contact avec l'attache 20 définissent un amortissement 10 en rotation entre le câble 1 et l'attache 20. Les valeurs de raideur 11 et d'amortissement 10 sont des données fixées par le choix du câble et ne font pas partie des valeurs de réglage du dispositif de contrôle selon l'invention.

Dans un mode de réalisation illustré par la figure 2, le véhicule 2 comporte une liaison pivot longitudinale primaire 30a qui autorise un mouvement de rotation entre l'attache 20 et la pièce intermédiaire de suspension 21 selon un axe 33a. La liaison pivot 30a est orientée selon l'axe horizontal 33a de façon perpendiculaire à l'axe 12 du câble 1 afin de permettre de maintenir la verticalité du véhicule indépendamment de l'inclinaison du câble 1. La liaison 30a comporte au moins un mécanisme 31a composé d'une raideur activée par la rotation relative entre les pièces 20 et 21, actionné par la rotation entre l'attache 20 et la pièce de suspension 21 à la liaison 30a et dont la valeur de raideur angulaire est configurée pour mettre en œuvre le procédé qui est décrit plus loin dans la description. La liaison 30a comporte au moins un élément de dissipation 32a actionné par la rotation entre l'attache 20 et la pièce de suspension 21 à la liaison 30a et dont la valeur de dissipation est configurée pour mettre en œuvre le procédé qui est décrit plus loin dans la description.

Dans un mode de réalisation, le mécanisme 31a comporte un élément exerçant un effort de rappel par rapport à une position angulaire donnée, tel qu'un ressort de torsion ou un champ magnétique.

Dans un mode de réalisation, l'élément de dissipation 32a comporte un élément exerçant un effort proportionnel à la vitesse angulaire, tel qu'un amortisseur ou un frein, avec une dissipation générée par un mécanisme de frottement fluide, par un contact entre solides ou un champ magnétique.

Dans un mode de réalisation illustré par la figure 2, le véhicule 2 comporte une liaison pivot longitudinale secondaire 30b qui autorise un mouvement de rotation entre la pièce intermédiaire de suspension 21 et la pièce de support 22 selon un axe 33b. La pièce de support 22 est directement reliée à la zone d'accueil des passagers, siège ou cabine, ou des matériaux transportés. La liaison pivot 30b est orientée selon l'axe horizontal 33b de façon perpendiculaire à l'axe 12 du câble 1 afin d'autoriser un mouvement de rotation entre la suspension 21 et la pièce de support 22. La liaison 30b comporte au moins un mécanisme 31b composé d'une raideur activée par la rotation relative entre les pièces 21 et 22, actionné par la rotation entre la suspension 21 et la pièce de support 22 à la liaison 30b et dont la valeur de raideur angulaire est configurée pour mettre en œuvre le procédé qui est décrit plus loin dans la description. La liaison 30b comporte au moins un élément de dissipation 32b actionné par la rotation entre la suspension 21 et la pièce de support 22 à la liaison 30b et dont la valeur de dissipation est configurée pour mettre en œuvre le procédé qui est décrit plus loin dans la description.

Dans un mode de réalisation, le mécanisme 31b comporte un élément exerçant un effort de rappel par rapport à une position angulaire donnée, tel qu'un ressort de torsion ou un champ magnétique.

Dans un mode de réalisation, l'élément de dissipation 32b comporte un élément exerçant un effort proportionnel à la vitesse angulaire, tel qu'un amortisseur ou un frein, avec une dissipation générée par un mécanisme de frottement fluide, par un contact entre solides ou un champ magnétique.

Dans un mode de réalisation illustré par la figure 2, le véhicule 2 comporte une liaison pivot transversale primaire 40a qui autorise un mouvement de rotation entre l'attache 20 et la pièce intermédiaire de suspension 21 selon un axe 43a. La liaison pivot 40a est orientée selon l'axe horizontal 43a de façon parallèle à l'axe 12 du câble 1 afin d'autoriser un mouvement de rotation entre l'attache 20 et la pièce intermédiaire de suspension 21. La liaison 40a comporte au moins un mécanisme 41a composé d'une raideur activée par la rotation relative entre les pièces 20 et 21, actionné par la rotation entre l'attache 20 et la pièce de suspension 21 à la liaison 40a et dont la valeur de raideur angulaire est configurée pour mettre en œuvre le procédé qui est décrit plus loin dans la description. La liaison 40a comporte au moins un élément de dissipation 42a actionné par la rotation entre l'attache 20 et la pièce de suspension 21 à la liaison 40a et dont la valeur de dissipation est configurée pour mettre en œuvre le procédé qui est décrit plus loin dans la description.

Dans un mode de réalisation, le mécanisme 41a comporte un élément exerçant un effort de rappel par rapport à une position angulaire donnée, tel qu'un ressort de torsion ou un champ magnétique.

Dans un mode de réalisation, l'élément de dissipation 42a comporte un élément exerçant un effort proportionnel à la vitesse angulaire, tel qu'un amortisseur ou un frein, avec une dissipation générée par un mécanisme de frottement fluide, par un contact entre solides ou un champ magnétique.

Dans un mode de réalisation illustré par la figure 2, le véhicule 2 comporte une liaison pivot transversale secondaire 40b qui autorise un mouvement de rotation entre la pièce intermédiaire de suspension 21 et la pièce de support 22 selon un axe 43b. La pièce de support 22 est directement reliée à la zone d'accueil des passagers, siège ou cabine, ou des matériaux transportés. La liaison pivot 40b est orientée selon l'axe horizontal 43b de façon parallèle à l'axe 12 du câble 1 afin d'autoriser un mouvement de rotation entre la suspension 21 et la pièce de support 22. La liaison 40b comporte au moins un mécanisme 41b composé d'une raideur actionnée par la rotation entre la suspension 21 et la pièce de support 22 à la liaison 40b et dont la valeur de raideur angulaire est configurée pour mettre en œuvre le procédé qui est décrit plus loin dans la description. La liaison 40b comporte au moins un élément de dissipation 42b actionné par la rotation entre la suspension 21 et la pièce de support 22 à la liaison 40b et dont la valeur de dissipation est configurée pour mettre en œuvre le procédé qui est décrit plus loin dans la description.

Dans un mode de réalisation, le mécanisme 41b comporte un élément exerçant un effort de rappel par rapport à une position angulaire donnée, tel qu'un ressort de torsion ou un champ magnétique.

Dans un mode de réalisation, l'élément de dissipation 42b comporte un élément exerçant un effort proportionnel à la vitesse angulaire, tel qu'un amortisseur ou un frein, avec une dissipation générée par un mécanisme de frottement fluide, par un contact entre solides ou un champ magnétique.

Dans un mode de réalisation, la position des liaisons pivots 30a, 30b, 40a, 40b sur le véhicule 2 par rapport au câble 1, la masse de la pièce intermédiaire de suspension 21, la masse de la pièce de support 22, les valeurs de raideur angulaires des mécanismes de rappel 31a, 31b, 41a, 41b et les valeurs de dissipations des éléments de dissipation 32a, 32b, 42a, 42b sont déterminées par le procédé 300 mettant en œuvre une stratégie de contrôle optimal 400 des oscillations pendulaires du véhicule 2.

Dans un mode de réalisation, les valeurs de raideur angulaires des mécanismes de rappel 31a, 31b, 41a, 41b et les valeurs de dissipations des éléments de dissipation 32a, 32b, 42a, 42b sont fixées au stade de la conception pour mettre en œuvre le procédé qui est décrit plus loin dans la description. Selon ce mode de réalisation, les valeurs de raideur et de dissipation ne sont pas ajustables et ne varient pas au cours du fonctionnement du système, en dehors des effets irréversibles de dérive liés à l'usure et au vieillissement des composants.

Dans un mode de réalisation alternatif, les valeurs de raideur angulaires des mécanismes de rappel 31a, 31b, 41a, 41b et les valeurs de dissipations des éléments dissipatifs 32a, 32b, 42a, 42b sont ajustables par un réglage manuel réalisé directement sur le véhicule 22 pour mettre en œuvre le procédé qui est décrit plus loin dans la description.

Dans un mode de réalisation alternatif, les valeurs de raideur angulaires des mécanismes de rappel 31a, 31b, 41a, 41b et les valeurs de dissipations des éléments dissipatifs 32a, 32b, 42a, 42b sont variables par un réglage automatique réalisé en temps réel par l'intermédiaire d'un dispositif d'ajustement, non représenté, et relié à un système de calcul, non représenté, configuré pour mettre en œuvre le procédé qui est décrit plus loin dans la description.

Le système de calcul peut être une unité centrale comportant au moins un processeur monocœur ou multicœurs. Dans un autre mode de réalisation, le système de calcul est un serveur informatique distant auquel le dispositif d'ajustement des valeurs de raideur angulaires des mécanismes de rappel 31a, 31b, 41a, 41b et des valeurs de dissipations des éléments dissipatifs 32a, 32b, 42a, 42b a accès par une connexion filaire ou par une connexion sans fil via un réseau de communication, tel qu'internet. La connexion au réseau de communication peut être sécurisée.

Selon un mode de réalisation, un système hydraulique permet d'agir pour faire varier la valeur de raideur des mécanismes de rappel 31a, 31b, 41a, 41b et les valeurs de dissipation des éléments dissipatifs 32a, 32b, 42a, 42b.

Dans un mode de réalisation, les oscillations longitudinales et transversales du véhicule 2 sont contrôlées par l'intermédiaire des paramètres 201 :
- La position de la liaison pivot secondaire 30b par rapport à la liaison pivot primaire 30a donnée par la distance h1 ;
- La masse m21 de la pièce intermédiaire de suspension 21 ;
- Les valeurs k31a et k31b de raideur des mécanismes de rappel 31a et 31b ;
- Les valeurs c32a et c32b d'amortissement des éléments dissipatifs 32a et 32b ;
- La masse m22 de la pièce de support 22 ;
- La position de la liaison pivot primaire 40a par rapport à l'axe 12 du câble 1 donnée par la distance h2 ;
- La position de la liaison pivot secondaire 40b par rapport à la liaison pivot primaire 40a donnée par la distance h3 ;
- Les valeurs k41a et k41b de raideur des éléments de rappel 41a et 41b ;
- Les valeurs c42a et c42b d'amortissement des éléments dissipatifs 42a et 42b.

La figure 3 montre une vue longitudinale 2a du véhicule 2 de la ligne de transport par câble 1 utilisant le dispositif de contrôle 200 selon l'invention. Dans un mode de réalisation, les oscillations longitudinales du véhicule autour des axes 33a et 33b sont contrôlées par l'intermédiaire des paramètres 201 du dispositif de contrôle 200 :
- La position de la liaison pivot secondaire 30b par rapport à la liaison pivot primaire 30a donnée par la distance h1 ;
- La masse m21 de la pièce intermédiaire de suspension 21 et la masse m22 de la pièce de support 22 ;
- Les valeurs k31a et k31b de raideur des mécanismes de rappel 31a et 31b ;
- Les valeurs c32a et c32b d'amortissement des éléments dissipatifs 32a et 32b.

La figure 4 montre une vue transversale 2b du véhicule 2 de la ligne de transport par câble 1 utilisant le dispositif de contrôle 200 selon l'invention. Dans un mode de réalisation, les oscillations transversales du véhicule autour des axes 12, 43a et 43b sont contrôlées par l'intermédiaire des paramètres 201 du dispositif de contrôle 200 :
- La position de la liaison pivot primaire 40a par rapport à l'axe 12 du câble 1 donnée par la distance h2 ;
- La position de la liaison pivot secondaire 40b par rapport à la liaison pivot primaire 40a donnée par la distance h3 ;
- La masse m21 de la pièce intermédiaire de suspension 21 et la masse m22 de la pièce de support 22 ;
- Les valeurs k41a et k41b de raideur des éléments de rappel 41a et 41b ;
- Les valeurs c42a et c42b d'amortissement des éléments dissipatifs 42a et 42b.

Le procédé de contrôle 300 des oscillations d'un véhicule d'une installation de transport par câbles 100 va maintenant être décrit. Une représentation schématique du procédé de contrôle 300 est illustrée sur la figure 5.

Le procédé de contrôle 300 comprend une étape 301 de calcul prédictif du comportement dynamique de la ligne de câble 1 de l'installation de transport par câbles 100. Dans un mode de réalisation, l'étape de calcul dynamique 301 est réalisée à partir d'un modèle représentatif du mouvement dynamique des lignes de câbles 1 auxquelles sont accrochés les véhicules 2. Les résultats sont obtenus par résolution du modèle mécanique sous-jacent selon des méthodes analytiques, numériques et/ou mixte analytique-numérique. Dans un mode de réalisation, l'étape de calcul dynamique consiste à prédire les modes de vibration 301a de la ligne de câble 1 qui renseignent, sous certaines hypothèses, sur la réponse vibratoire globale de la ligne de câble 1 sous l'effet d'une sollicitation dynamique quelconque par application d'une superposition modale, selon lequel la réponse vibratoire se décompose en un ensemble de contribution de chacun des modes. Chaque mode de vibration comporte une information sur le mouvement relatif en phase de chaque point du câble 1, apportée par la déformée modale Φ*_{c,i}* 301b, et une information sur le nombre de fois que les oscillations du câble 1 se reproduisent périodiquement par unité de temps par la fréquence propre *f_{c,i}* 301c.

Dans un mode de réalisation alternatif, les modes 301a sont utilisés pour former une base de réduction de modèle afin d'établir un modèle mécanique réduit pour réaliser des calculs dynamiques.

Le procédé de contrôle 300 comprend une étape 302 de calcul prédictif du comportement dynamique des véhicules 2, de l'installation de transport par câbles 100, découplés du câble 1 et sans dispositif de contrôle 200. Dans un mode de réalisation, l'étape de calcul dynamique 302 est réalisée à partir d'un modèle représentatif du mouvement dynamique du véhicule 2 sans dispositif de contrôle 200. Les résultats sont obtenus par résolution du modèle mécanique sous-jacent selon des méthodes analytiques, numériques et/ou mixte analytique-numérique. Dans un mode de réalisation, l'étape de calcul dynamique consiste à prédire les modes de vibration 302a du véhicule 2 sans dispositif de contrôle 200 qui renseignent, sous certaines hypothèses, sur la réponse vibratoire générale du véhicule sous l'effet d'une sollicitation dynamique quelconque par application d'une superposition modale, selon lequel la réponse vibratoire se décompose en un ensemble de contribution de chacun des modes. Chaque mode de vibration comporte une information sur le mouvement relatif en phase de chaque point du véhicule 2, apportée par la déformée modale Φ*_{v,i}* 302b, et une information sur le nombre de fois que les oscillations du véhicule 2 se reproduisent périodiquement par unité de temps par la fréquence propre *f_{v,i}* 302c.

Dans un mode de réalisation alternatif, les modes 302a sont utilisés pour former une base de réduction de modèle afin d'établir un modèle mécanique réduit pour réaliser des calculs dynamiques.

Dans un mode alternatif, un modèle qui représente le comportement dynamique couplé entre les lignes de câble 1 et les véhicules 2 permet de regrouper les étapes 301 et 302 du procédé de contrôle 300 en une seule et même étape.

Le procédé de contrôle 300 comprend une étape 303 de détection prédictive des interactions dynamiques entre la ligne de câble 1 et les véhicules 2 selon lesquelles des interactions modales, linéaires ou non-linéaires, avec ou sans instabilité dynamique, conduiraient à des phénomènes d'excitations internes, de résonances internes, des transferts d'énergies et une amplification de la réponse vibratoire entre le câble 1 et les véhicules 2. Ces interactions dynamiques peuvent prendre différentes formes, telles que :
- Un phénomène de transfert d'énergie vibratoire du véhicule 2 vers le câble 1, avec ou sans amplification par instabilité dynamique ;
- Un phénomène de transfert d'énergie vibratoire du câble 1 vers le véhicule 2, avec ou sans amplification par instabilité dynamique.

Dans un mode de réalisation de l'étape 303, la détection des interactions dynamiques est réalisée par une analyse modale linéaire par étude des coïncidences entre les fréquences propres.

Dans un autre mode de réalisation de l'étape 303, la détection des interactions dynamiques est réalisée par une analyse non-linéaire par étude des couplages d'origine non-linéaire, des résonances internes et des régimes instables.

A l'issue de l'étape 303 du procédé de contrôle 300, si aucune interaction dynamique n'est détectée entre la ligne de câble 1 et les véhicules 2 de l'installation de transport par câbles 100, les étapes 304, 305 et 306 ne sont pas appliquées et le dispositif de contrôle 200 n'est pas mis en œuvre.

Dans un mode de réalisation alternatif, pour lequel aucune interaction dynamique n'est détectée entre la ligne de câble 1 et les véhicules 2 à l'étape 303, les étapes 304, 305 et 306 du procédé de contrôle 300 sont activées selon une stratégie d'amortissement des vibrations du câble 1 par le couplage avec le véhicule 2, jouant alors le rôle d'amortisseur.

A l'issue de l'étape 303 du procédé de contrôle 300, si au moins une interaction dynamique est détectée entre la ligne de câble 1 et les véhicules 2 de l'installation de transport par câbles 100, les étapes 304, 305 et 306 sont activées et le dispositif de contrôle 200 est mis en œuvre.

Le procédé de contrôle 300 comprend une étape 304 de calcul du comportement dynamique des véhicules 2 découplés du câble 1 de l'installation de transport par câbles 100 et avec le dispositif de contrôle 200. Dans un mode de réalisation, l'étape de calcul dynamique 304 est réalisée à partir d'un modèle représentatif du mouvement dynamique du véhicule 2 avec le dispositif de contrôle 200. Les résultats sont obtenus par résolution du modèle mécanique sous-jacent selon des méthodes analytiques, numériques et/ou mixte analytique-numérique. Dans un mode de réalisation, l'étape de calcul dynamique consiste à prédire les modes de vibration 304a du véhicule 2 avec le dispositif de contrôle 200 qui renseignent, sous certaines hypothèses, sur la réponse vibratoire générale du véhicule couplé au dispositif de contrôle sous l'effet d'une sollicitation dynamique quelconque. La réponse vibratoire est ainsi obtenue par application d'une superposition modale selon laquelle la réponse vibratoire se décompose en un ensemble de contributions de chacun des modes. Chaque mode de vibration comporte une information sur le mouvement relatif, réputé en phase, de chaque point du véhicule 2 doté du dispositif de contrôle 200, apportée par la déformée modale Φ*_{vc,i}* 304b, et une information sur le nombre de fois que les oscillations du véhicule 2, doté du dispositif de contrôle, se reproduisent périodiquement par unité de temps, par la fréquence propre *f_{vc,i}* 304c.

Le procédé de contrôle 300 comprend une étape 305 d'optimisation des paramètres 201 du dispositif de contrôle 200 des oscillations du véhicule 2 selon une stratégie de contrôle 400a, 400b, 400c. L'étape d'optimisation 305 consiste à déterminer la valeur optimale du jeu de paramètres 201 qui permet de maximiser ou minimiser un critère défini par l'application de la stratégie de contrôle 400, éventuellement sous contraintes. Dans un mode de réalisation, le critère d'optimisation porte sur une mesure de l'amplitude du comportement vibratoire des véhicules 2 et des câbles 1 prédite par l'étape 304.

Dans un mode de réalisation illustré par la figure 6, une stratégie de contrôle 400a consiste à minimiser les oscillations des véhicules pour limiter le transfert des perturbations dynamiques vers le câble. Lorsque des oscillations 50a des véhicules sont générées par un mécanisme externe au système, par exemple le vent, ou interne au système, par le franchissement de support intermédiaire, un couplage dynamique peut s'opérer avec le câble et être l'origine d'oscillations 60a transmises à la ligne de câble 1. La stratégie de contrôle 400a consiste à s'approcher d'un état du système pour lequel les oscillations 50a des véhicules sont annulées par un réglage dédié du jeu de paramètres 201. Ainsi, les éventuelles oscillations 60b du câble, causées par des sources externes au système, ne sont pas entretenues ou amplifiées par un couplage interne avec les oscillations du véhicule.

Dans un mode de réalisation de la stratégie de contrôle 400a, une étude des transferts vibratoires selon une approche linéaire, en décomposant l'étude du véhicule de celle du câble, consiste à découpler du point de vue dynamique les deux sous-systèmes visés. L'objectif visé par l'optimisation est :
- D'écarter les fréquences des modes d'oscillation pendulaire des véhicules 2 dotés du dispositif de contrôle 200 par le réglage des paramètres 201 vis-à-vis des fréquences des modes de la ligne de câble 1, afin d'éviter des coïncidences fréquentielles entre les modes susceptibles d'être favorables à des couplages vibratoires résonants ;
- D'adapter les formes modales des véhicules 2 dotés du dispositif de contrôle 200 afin de limiter le transfert vibratoire entre le point d'excitation sur les véhicules 2 et le câble 1. En particulier, il est recherché de découpler la vibration de la partie de support 22 au regard de la pièce intermédiaire 21 pour limiter l'effet de l'excitation du vent extérieur, agissant de façon privilégiée sur la partie inférieure de support 22 du véhicule 2 qui présente une surface importante, et sa transmission au câble 1 par l'intermédiaire de la partie supérieure du véhicule composé de la pièce 21 et de l'attache 20.

Dans un mode de réalisation de la stratégie de contrôle 400a, une étude des transferts vibratoires non-linéaires entre les oscillations pendulaires des véhicules, causées par les excitations extérieures et les changements de trajectoire du véhicule selon les directions longitudinales et transversales, et les oscillations du câble est réalisée. L'objectif visé par l'étude des transferts vibratoires est :
- D'établir de façon détaillée les conditions favorables à des phénomènes d'instabilité par excitation paramétrique du câble 1 par le véhicule 2 et/ou à un échange d'énergie entre les modes qui ont lieu dans une configuration pour laquelle les non-linéarités géométriques sont activées ;
- De mener une étude de sensibilité de ces transferts vibratoires aux paramètres 201 pour déterminer la valeur de ces paramètres 201 qui permet d'atteindre l'objectif visé de limiter le transfert des oscillations des véhicules 2 vers le câble 1.

Dans un mode de réalisation, la limitation de l'échange d'énergie vibratoire non-linéaire est obtenue en agissant sur le phénomène de résonance interne, guidé par les rapports entre les fréquences des modes qui impliquent un mouvement du câble et des véhicules.

Dans un mode de réalisation illustré par la figure 7, une stratégie de contrôle 400b consiste à minimiser les oscillations des véhicules causées par une transmission de perturbations dynamiques depuis le câble. Lorsque des oscillations 60c du câble sont générées par un mécanisme externe au système, par exemple le vent, ou interne au système, par le défilement des véhicules, un couplage dynamique peut s'opérer avec les véhicules et être l'origine d'oscillations 50b des véhicules. La stratégie de contrôle 400b consiste à s'approcher d'un état du système pour lequel les oscillations 50b des véhicules sont annulées par un réglage dédié du jeu de paramètres 201.

Dans un mode de réalisation de la stratégie de contrôle 400b, une étude des transferts vibratoires selon une approche linéaire, en décomposant l'étude du véhicule de celle du câble, consiste à découpler du point de vue dynamique les deux sous-systèmes visés. L'objectif visé par l'optimisation est :
- D'écarter les fréquences des modes d'oscillation pendulaire des véhicules 2 dotés du dispositif de contrôle 200 par le réglage des paramètres 201 vis-à-vis des fréquences des modes de la ligne de câble 1 afin d'éviter des coïncidences fréquentielles entre les modes susceptibles d'être favorables à des couplages vibratoires résonants ;
- D'adapter les formes modales des véhicules 2 dotés du dispositif de contrôle 200 afin de limiter le transfert vibratoire entre le point d'excitation sur les véhicules 2 et le câble 1. En particulier, il est recherché de découpler la vibration de la partie de support 22 au regard de la pièce intermédiaire 21 pour limiter la transmission des oscillations du câble 1 vers la partie support 22 par l'intermédiaire de la partie supérieure du véhicule composé de la pièce 21 et de l'attache 20.

Dans un mode de réalisation de la stratégie de contrôle 400b, une étude des transferts vibratoires non-linéaires entre les oscillations pendulaires des véhicules et les oscillations du câble est réalisée. L'objectif visé par l'étude des transferts vibratoires est :
- D'établir de façon détaillée les conditions favorables à des phénomènes d'instabilité par excitation paramétrique du véhicule 2 par le câble 1 et/ou à un échange d'énergie entre les modes qui ont lieu dans une configuration pour laquelle les non-linéarités géométriques sont activées ;
- De mener une étude de sensibilité de ces transferts vibratoires aux paramètres 201 pour déterminer la valeur de ces paramètres 201 qui permet d'atteindre l'objectif visé de limiter le transfert des oscillations du câble 1 vers les véhicules 2.

Dans un mode de réalisation, la limitation de l'échange d'énergie vibratoire non-linéaire est obtenue en agissant sur le phénomène de résonance interne, guidé par les rapports entre les fréquences des modes qui impliquent un mouvement du câble et des véhicules.

Dans un mode de réalisation illustré par la figure 8, une stratégie de contrôle 400c consiste à minimiser les oscillations du câble par un transfert vibratoire vers les véhicules et une dissipation des oscillations, selon un principe pour lequel le véhicule joue le rôle d'absorbeur dynamique. Lorsque des oscillations 60c du câble sont générées par un mécanisme externe au système, par exemple le vent, ou interne au système, par le défilement des véhicules, la stratégie de contrôle 400b consiste à favoriser le couplage dynamique avec les véhicules qui deviennent le siège de la dissipation de l'énergie vibratoire pour s'approcher d'un état du système pour lequel les oscillations 60c du câble sont annulées par un réglage dédié du jeu de paramètres 201.

Dans un mode de réalisation de la stratégie de contrôle 400c, une étude des transferts vibratoires selon une approche linéaire, en décomposant l'étude du véhicule de celle du câble, consiste à découpler du point de vue dynamique les deux sous-systèmes visés. L'objectif visé par l'optimisation est :
- De rapprocher les fréquences des modes d'oscillation pendulaire des véhicules 2 dotés du dispositif de contrôle 200 par le réglage des paramètres 201 vis-à-vis des fréquences des modes de la ligne de câble 1 afin de favoriser les coïncidences fréquentielles entre les modes susceptibles d'être favorables à des couplages vibratoires résonants ;
- D'adapter les formes modales des véhicules 2 dotés du dispositif de contrôle 200 afin de favoriser le transfert vibratoire entre le câble 1 et les véhicules 2 puis la dissipation des oscillations des véhicules 2.

Dans un mode de réalisation de la stratégie de contrôle 400c, une étude des transferts vibratoires non-linéaires entre les oscillations pendulaires des véhicules et les oscillations du câble est réalisée. L'objectif visé par l'étude des transferts vibratoires est :
- D'établir de façon détaillée les conditions favorables à des phénomènes d'instabilité par excitation paramétrique du véhicule 2 par le câble 1 et/ou à un échange d'énergie entre les modes qui ont lieu dans une configuration pour laquelle les non-linéarités géométriques sont activées ;
- De mener une étude de sensibilité de ces transferts vibratoires aux paramètres 201 pour déterminer la valeur de ces paramètres 201 qui permet d'atteindre l'objectif visé de favoriser le transfert des oscillations du câble 1 vers les véhicules 2.

Dans un mode de réalisation, l'échange d'énergie vibratoire non-linéaire pour favoriser le transfert des oscillations du câble 1 vers les véhicules 2 est obtenu par le phénomène de résonance interne, qui est notamment guidé par les rapports entre les fréquences des modes qui impliquent un mouvement du câble et des véhicules.

Une stratégie de contrôle 400d consiste à étudier les oscillations des véhicules 2 causées par les changements de trajectoire le long du parcours de la ligne de câble 1 au franchissement des appuis 3 et en entrée et sortie de stations 50, 60 et à déterminer la valeur des paramètres 201 qui permettent de limiter ces oscillations pendulaires des véhicules 2 d'origine transitoire.

Selon un mode de réalisation, les stratégies de contrôle 400a, 400b, 400c et 400d peuvent être combinées entre elles afin d'atteindre l'objectif recherché.

Le procédé de contrôle 300 comprend une étape 306 de réglage des paramètres 201 du dispositif de contrôle selon l'optimisation 305. L'étape de réglage 306 consiste à appliquer les valeurs de raideur des mécanismes de rappel 31a, 31b, 41a, 41b, les valeurs de dissipation des éléments dissipatifs 32a, 32b, 42a, 42b, les distances relatives entre les liaisons pivots 30a, 30b, 40a, 40b, la masse de la pièce intermédiaire de suspension 21, la masse de la pièce de support 22 données par l'étape d'optimisation 305 et qui sont retenues pour la conception du dispositif de contrôle 200.

Dans un mode de réalisation, les valeurs de raideur angulaires des mécanismes de rappel 31a, 31b, 41a, 41b, les valeurs de dissipations des éléments de dissipation 32a, 32b, 42a, 42b et les distances h1, h2 et h3 entre les liaisons pivots 30a, 30b, 40a, 40b sont fixées au stade de la conception à l'issue de l'étape d'optimisation 305.

Dans un mode de réalisation, les valeurs de raideur angulaires des mécanismes de rappel 31a, 31b, 41a, 41b, les valeurs de dissipations des éléments dissipatifs 32a, 32b, 42a, 42b et/ou les distances h1, h2 et h3 entre les liaisons pivots 30a, 30b, 40a, 40b sont ajustables par un réglage manuel réalisé directement sur le véhicule 22 à l'issue de l'étape d'optimisation 305.

Dans un mode de réalisation, les valeurs de raideur angulaires des mécanismes de rappel 31a, 31b, 41a, 41b, les valeurs de dissipations des éléments dissipatifs 32a, 32b, 42a, 42b et/ou les distances h1, h2 et h3 entre les liaisons pivots 30a, 30b, 40a, 40b sont variables à l'issue de l'étape d'optimisation 305 par un réglage automatique réalisé en temps réel par l'intermédiaire d'un dispositif d'ajustement.

Une représentation schématique d'un mode alternatif du procédé de contrôle 300 est illustrée sur la figure 9 selon lequel des mesures 307 représentatives du comportement dynamique des véhicules 2 et/ou des mesures 308 représentatives du comportement dynamique du câble 1 sont réalisées en temps réel. Ces mesures sont collectées et traitées par des capteurs au cours des étapes de calcul dynamique 301, 302, de l'étape 303 de détection des interactions dynamiques entre le câble et les véhicules, et d'optimisation 305 pour recaler les modèles utilisés à chaque étape du procédé de contrôle 300, améliorer la prédiction du comportement dynamique des véhicules 2 couplés au câble 1 et améliorer le contrôle des oscillations.

Selon ce mode de réalisation, le procédé (300) comprend au moins une des étapes suivantes :
- Une étape (301) de calcul prédictif du comportement dynamique de la ligne de câble (1) ;
- Une étape (302) de calcul prédictif du comportement dynamique des véhicules (2) sans dispositif de contrôle (200) et découplés du câble (1) ;
- Une étape (303) de détection prédictive des interactions dynamiques entre la ligne de câble (1) et les véhicules (2) ;
- Une étape (304) de calcul prédictif du comportement dynamique des véhicules (2) dotés du dispositif de contrôle (200) ;
- Une étape (305) d'optimisation des paramètres (201) ;
- Une étape (306) de réglage des paramètres 201 selon l'étape (305) ;
- Une étape (307) de mesure en temps réel du comportement dynamique du câble (1), utilisée par l'étape (301), (302), (303) ;
- Une étape (308) de mesure en temps réel du comportement dynamique du véhicule (2), utilisée par l'étape (301), (302), (303).

Un système de calcul, non représenté, est configuré pour mettre en œuvre le procédé 300. Le système de calcul peut être une unité centrale comportant au moins un processeur monocœur ou multicœurs. Dans un autre mode de réalisation, le système de calcul est un serveur informatique distant auquel le procédé a accès par une connexion filaire ou par une connexion sans fil via un réseau de communication, tel qu'internet. La connexion au réseau de communication peut être sécurisée. Pour la réalisation des étapes de mesure, le système de calcul est couplé à au moins un capteur, non représenté, capable d'effectuer ces mesures en temps réel et de transmettre les valeurs mesurées au système de calcul.

La description du procédé de contrôle 300 et du dispositif configuré pour le mettre en œuvre est développée pour un système de transport par câble mobile muni de plusieurs véhicules répartis le long d'une unique boucle de câble et à laquelle ils sont accrochés. Le principe détaillé dans cette description reste néanmoins valable pour les dispositifs à va-et-vient et à mouvement continu, munis d'un unique ou de plusieurs véhicules sur chaque voie, d'un ou plusieurs câbles mobiles et/ou fixes.

Bien sûr, l'invention n'est pas limitée aux exemples qui viennent d'être décrits et de nombreux aménagements peuvent être apportés à ces exemples sans sortir du cadre de l'invention.

## Revendications

1. Dispositif de contrôle (200) des oscillations d'un véhicule (2) d'une installation de transport (100) de véhicules (2) par au moins un câble (1) mobile, le dispositif comprenant :
- Une liaison pivot longitudinale primaire (30a) selon un axe (33a) horizontal orienté de façon perpendiculaire à l'axe (12) du câble (1), qui autorise un mouvement de rotation entre une attache (20) et une pièce intermédiaire de suspension (21) du véhicule (2), comportant au moins un mécanisme (31a), composé d'une raideur et un élément de dissipation (32a), activé par la rotation relative entre l'attache (20) et la pièce intermédiaire de suspension (21) du véhicule (2) ;
- Une liaison pivot longitudinale secondaire (30b) selon un axe (33b) horizontal orienté de façon perpendiculaire à l'axe (12) du câble (1), qui autorise un mouvement de rotation entre la pièce intermédiaire de suspension (21) et une pièce de support (22) du véhicule (2), comportant au moins un mécanisme (31b), composé d'une raideur et un élément de dissipation (32b), activé par la rotation relative entre la pièce intermédiaire de suspension (21) et la pièce de support (22) du véhicule (2) ;
- Une liaison pivot transversale primaire (40a) selon un axe (43a) horizontal orienté de façon parallèle à l'axe (12) du câble (1), qui autorise un mouvement de rotation entre l'attache (20) et la pièce intermédiaire de suspension (21) du véhicule (2), comportant au moins un mécanisme (41a), composé d'une raideur et un élément de dissipation (42a), actionné par la rotation relative entre l'attache (20) et la pièce intermédiaire de suspension (21) du véhicule (2) ;
- Une liaison pivot transversale secondaire (40b) selon un axe (43b) horizontal orienté de façon parallèle à l'axe (12) du câble (1), qui autorise un mouvement de rotation entre la pièce intermédiaire de suspension (21) et la pièce de support (22) du véhicule (2), comportant au moins un mécanisme (41b), composé d'une raideur et un élément de dissipation (42b), actionné par la rotation relative entre la pièce intermédiaire de suspension (21) et la pièce de support (22) du véhicule (2) ;
la position de la liaison pivot longitudinale primaire (30a), de la liaison pivot longitudinale secondaire (30b), de la liaison pivot transversale primaire (40a), de la liaison pivot transversale secondaire (40b) par rapport à l'axe (12) du câble (1), la masse de la pièce intermédiaire de suspension (21), la masse de la pièce de support (22), les valeurs de raideurs angulaires des mécanismes de rappel (31a, 31b, 41a, 42b) et les valeurs de dissipation des éléments de dissipation (32a, 32b, 42a, 42b) étant déterminées selon un procédé (300) mettant en œuvre une stratégie de contrôle optimal (400) des oscillations pendulaires du véhicule (2).

2. Dispositif de contrôle (200) selon la revendication précédente pour lequel les mécanismes (31a, 31b, 41a, 41b) comportent un élément exerçant un effort de rappel par rapport à une position angulaire donnée à la liaison, tel qu'un ressort de torsion ou un champ magnétique.

3. Dispositif de contrôle (200) selon la revendication 1 pour lequel les éléments de dissipation (32a, 32b, 42a, 42b) exercent un effort proportionnel à la vitesse angulaire à la liaison, tel que le type d'élément de dissipation soit un amortisseur ou un frein, avec une dissipation générée par un mécanisme de frottement fluide, par un contact entre solides ou un champ magnétique.

4. Dispositif de contrôle (200) selon l'une quelconque des revendications précédentes pour lequel les valeurs de raideur angulaire des mécanismes de rappel (31a, 31b, 41a, 41b) et les valeurs de dissipation des éléments de dissipation (32a, 32b, 42a, 42b) sont fixées au stade de la conception pour mettre en œuvre le procédé (300).

5. Dispositif de contrôle (200) selon l'une quelconque des revendications 1 à 3 pour lequel les valeurs de raideur angulaire des mécanismes de rappel (31a, 31b, 41a, 41b) et les valeurs de dissipation des éléments de dissipation (32a, 32b, 42a, 42b) sont ajustables par un réglage manuel pour mettre en œuvre le procédé (300).

6. Dispositif de contrôle (200) selon l'une quelconque des revendications 1 à 3 pour lequel les valeurs de raideur angulaire des mécanismes de rappel (31a, 31b, 41a, 41b) et les valeurs de dissipation des éléments de dissipation (32a, 32b, 42a, 42b) sont variables par un réglage automatique réalisé en temps réel par l'intermédiaire d'un dispositif d'ajustement et relié à un système de calcul configuré pour mettre en œuvre le procédé (300).

7. Dispositif de contrôle (200) selon l'une quelconque des revendications précédentes pour lequel les oscillations longitudinales et transversales du véhicule (2) sont contrôlées par l'intermédiaire des paramètres (201) :
- La position de la liaison pivot secondaire (30b) par rapport à la liaison pivot primaire (30a) donnée par la distance h1 ;
- La masse m21 de la pièce intermédiaire de suspension (21) ;
- Les valeurs k31a et k31b de raideur des mécanismes de rappel (31a) et (31b) ;
- Les valeurs c32a et c32b d'amortissement des éléments dissipatifs (32a) et (32b) ;
- La masse m22 de la pièce de support (22) ;
- La position de la liaison pivot primaire (40a) par rapport à l'axe (12) du câble (1) donnée par la distance h2 ;
- La position de la liaison pivot secondaire (40b) par rapport à la liaison pivot primaire (40a) donnée par la distance h3 ;
- Les valeurs k41a et k41b de raideur des éléments de rappel (41a) et (41b) ;
- Les valeurs c42a et c42b d'amortissement des éléments dissipatifs (42a) et (42b).

8. Procédé (300) de mise en œuvre du dispositif de contrôle (200) selon l'une quelconque des revendications précédentes pour lequel le procédé (300) comprend au moins une des étapes suivantes :
- Une étape (301) de calcul prédictif du comportement dynamique de la ligne de câble (1) ;
- Une étape (302) de calcul prédictif du comportement dynamique des véhicules (2) sans dispositif de contrôle (200) et découplés du câble (1) ;
- Une étape (303) de détection prédictive des interactions dynamiques entre la ligne de câble (1) et les véhicules (2) ;
- Une étape (304) de calcul prédictif du comportement dynamique des véhicules (2) dotés du dispositif de contrôle (200) ;
- Une étape (305) d'optimisation des paramètres (201) ;
- Une étape (306) de réglage des paramètres (201) selon l'étape (305) ;
- Une étape (307) de mesure en temps réel du comportement dynamique du câble (1), utilisée par l'étape (301) de calcul prédictif du comportement dynamique de la ligne de câble (1), l'étape (302) de calcul prédictif du comportement dynamique des véhicules (2) sans dispositif de contrôle (200) et découplés du câble (1) et l'étape (303) de détection prédictive des interactions dynamiques entre la ligne de câble (1) et les véhicules (2) ;
- Une étape (308) de mesure en temps réel du comportement dynamique du véhicule (2), utilisée par l'étape (301) de calcul prédictif du comportement dynamique de la ligne de câble (1), l'étape (302) de calcul prédictif du comportement dynamique des véhicules (2) sans dispositif de contrôle (200) et découplés du câble (1) et l'étape (303) de détection prédictive des interactions dynamiques entre la ligne de câble (1) et les véhicules (2).

9. Procédé (300) de mise en œuvre du dispositif de contrôle (200) selon la revendication précédente pour lequel l'étape (305) d'optimisation consiste à déterminer la valeur optimale du jeu de paramètres (201) permettant de maximiser ou minimiser un critère défini par la stratégie de contrôle (400) des oscillations du véhicule (2) soit :
- Selon une stratégie (400a), par découplage de la vibration de la partie de support (22) au regard de la pièce intermédiaire (21) pour limiter le transfert vibratoire depuis le véhicule (2) vers le câble (1) ;
- Et/ou selon une stratégie (400b), par découplage de la vibration de la partie de support (22) au regard de la pièce intermédiaire (21) pour limiter le transfert vibratoire depuis le câble (1) vers le véhicule (2) ;
- Et/ou selon une stratégie (400c), en favorisant le transfert vibratoire depuis le câble (1) vers le véhicule (2) pour dissiper l'énergie vibratoire au niveau du véhicule (2) ;
- Et/ou selon une stratégie 400d, en limitant les oscillations pendulaires des véhicules (2) causées par les changements de trajectoire le long du parcours de la ligne de câble (1) au franchissement des appuis (3) et en entrée et sortie de stations (50, 60).

10. Dispositif de contrôle (200) pour une installation de transport de véhicules par câble mobile (100) comprenant au moins un système de calcul, pouvant être couplé à au moins un capteur, configuré pour mettre en œuvre les étapes du procédé (300) selon les revendications 8 et 9.

11. Installation de transport de véhicules par câble mobile (100) mettant en œuvre au moins un dispositif de contrôle (200), selon l'une des revendications 1 à 7 ou selon la revendication 10, ou un procédé (300) selon l'une des revendication 8 à 9.

12. Programme d'ordinateur comprenant des portions de codes de programme pour l'exécution des étapes du procédé (300) de mise en œuvre du dispositif de contrôle (200) des oscillations d'un véhicule d'une installation de transport de véhicule par câble mobile (100) selon l'une des revendications 8 à 9, lorsque ledit programme est exécuté sur un ordinateur.
